# EUROPÄISCHE PATENTSCHRIFT

(11) **EP 0 950 597 B1**
(45) Veröffentlichungstag und Bekanntmachung des Hinweises auf die Patenterteilung: **19.05.2004**
(21) Anmeldenummer: 98810330.5
(22) Anmeldetag: 16.04.1998
(51) Int. Cl.: B61B 13/02, B61C 11/04, E01B 25/04

(54) **Führungssystem mit einem auf einer Schiene geführten Laufwagen**
Guiding system with a carriage guided on a rail
Système de guidage avec un chariot guidé sur un rail

(43) Veröffentlichungstag der Anmeldung: 20.10.1999
(73) Patentinhaber: Güdel AG Antriebs- und Lineartechnik, 4900 Langenthal (CH)
(72) Erfinder: Güdel, Rudolf, 4933 Rütschelen (CH); Zulauf, Walter, 4937 Ursenbach (CH); Kurt, Hans-Ulrich, 4566 Kriegstetten (CH)
(74) Vertreter: Roshardt, Werner Alfred, Dipl.-Phys.

(56) Entgegenhaltungen:
- WO-A-97/37881
- DE-A- 3 031 355
- DE-U- 9 214 738
- FR-A- 2 336 287

## Beschreibung

### Technisches Gebiet

Die Erfindung betrifft einen Laufwagen für ein Führungssystem mit einer mit Führungsflächen und mit einer Verzahnung versehenen Schiene. Der Laufwagen weist ein Antriebszahnrad auf, das in einem Kraftangriffspunkt in die Verzahnung der Schiene eingreift, und weiter Führungselemente, die in entsprechenden Auflagepunkten auf den seitlich angeordneten Führungsflächen der Schiene führbar sind, wobei das Antriebszahnrad und mindestens ein erstes der Führungselemente in konstantem Abstand zueinander sind und so angeordnet sind, dass eine durch den Kraftangriffspunkt einerseits und den Auflagepunkt des genannten ersten Führungselementes auf der ersten Führungsfläche andererseits definierte Gerade stets senkrecht zur momentanen Fahrtrichtung ist. Weiter bezieht sich die Erfindung auf ein Führungssystem mit einem solchen Laufwagen sowie auf eine Schiene für den Laufwagen.

### Stand der Technik

Fördersysteme, welche vorgegebene Positionen exakt anfahren können, werden z.B. in der automatisierten Fertigung benötigt. Die Werkstücke können mit einem solchen Fördersystem von einer Bearbeitungsstation zu einer nächsten transportiert und dort automatisch übergeben werden.

Bekannt sind Systeme, bei welchen die einzelnen Transportwagen mit Rollen auf einer Metallschiene laufen. Die Rollen sind typischerweise durch Elektromotoren angetrieben. Der Rollenantrieb ermöglicht zwar eine grosse Freiheit bei der Festlegung des Verlaufes der Schiene, da ohne Probleme Strecken mit unterschiedlichen Krümmungsradien konstruiert werden können. Allerdings sind Rollenantriebe an sich nicht positionsgenau (wegen des Schlupfes). Entsprechend kann die Präzision nur durch zusätzliche Positionssensoren und mit dazugehörigen Regelschaltungen erreicht werden. In einer Anlage mit einer Mehrzahl von Laufwagen müssen aus Sicherheitsgründen zudem Blocksteuerungen vorgesehen sein.

Es ist bekannt, dass Positionsgenauigkeit z.B. mit Zahnrad- und Spindelantrieben erreicht werden kann. Solche Antriebe kommen z.B. bei Maschinen mit positionsgenau bewegbaren Bearbeitungseinheiten (Fräse, Bohrer etc.) zum Einsatz. Ein typisches Anwendungsbeispiel ist ein Drehgestell bzw. Drehtisch eines Montageautomaten. Durch die Anzahl Umdrehungen des Ritzels bzw. des antreibenden Zahnrades ist der Vorschub exakt bestimmt.

Die bekannten Zahnradantriebe sind aber nur zur Ausführung von entweder ausschliesslich linearen oder ausschliesslich rotierenden Bewegungen geeignet.

Das deutsche Gebrauchsmuster G 92 14 738 (Bleichert) zeigt ein Fördersystem mit einer Führungsschiene und einer Zahnstange, deren Zähne horizontal ausgerichtet sind. In einer ersten Ausführungsform (Fig. 1) besitzt der Förderwagen ein Antriebszahnrad, das koaxial zur vordersten Querführungsrolle gelagert ist. Dabei ist das Rollensystem in einer nach oben offenen, kastenförmigen Führungsschiene geführt und die Zahnstange befindet sich seitlich oberhalb der Führungsschiene. In einer weiteren Ausführungsform (Fig. 3) ist die Führungsschiene ein einfacher Träger, an dessen Aussenseite das Rollensystem geführt wird. Die Zahnstange ist seitlich unterhalb der Führungsschiene angebracht und die geometrische Achse des Zahnrades verläuft durch das Zentrum der Führungsschiene. Die Verzahnung der Zahnstange verläuft jeweils planparallel zu den planparallelen Querführungsbahnen der Führungsschiene.

Ein weiteres solches Fördersystem ist aus der DE 30 31 355 A1 (Bleichert) bekannt.

Die FR 2 336 287 befasst sich mit einem Personen-Transportsystem mit Zahnradantrieb. Die Führungsschiene besitzt seitliche Führungsflächen für entsprechende Führungsrollen des Laufwagens. Die Verzahnung zeigt vertikal nach unten. Dieses System ist nicht für Kurven geeignet.

### Darstellung der Erfindung

Aufgabe der Erfindung ist es, einen Laufwagen, ein Führungssystem, und eine Schiene der eingangs genannten Arten anzugeben, welche Positionsgenauigkeit und weitgehend freie Linienführung auf sich vereinigen.

Die Lösung der Aufgabe ist durch die Merkmale der Anspruche 1, 7 und 16 definiert.

Gemäss der Erfindung weist der Laufwagen mindestens ein Fahrgestell auf, dessen Schwenkachse durch den Kraftangriffspunkt des Antriebszahnrades verläuft.

An der Schiene ist eine Zahnstange derart ausgebildet, dass die Teilungslinie der Verzahnung einen vordefinierten konstanten Abstand zu mindestens einer seitlichen Führungsfläche hat. Der Laufwagen hat ein Führungselement, welches auf der genannten seitlichen Führungsfläche in einem Auflagepunkt geführt ist, und ein Antriebszahnrad, welches in einem Kraftangriffspunkt in die Zahnstange eingreift. Antriebszahnrad und Führungselement sind so angeordnet, dass die durch Kraftangriffspunkt und Auflagepunkt definierte Verbindungsgerade stets senkrecht zur momentanen Fahrtrichtung ist. Die momentane Fahrtrichtung ist durch die Tangentiale zur Teilungslinie definiert.

Aufgrund der erfindungsgemässen geometrischen Ausführung der Verzahnung kann ein zahnradgetriebenes Führungssystem mit weitgehend beliebiger Schienenführung realisiert werden. Nicht nur können zusätzlich zu geraden Abschnitten - sowohl Links- als auch Rechtskurven, sondern auch unterschiedliche Kurvenradien in derselben Anlage integriert werden.

Die Teilungslinie verläuft durch eine Mittelsenkrechte des Querschnitts der Führungsschiene. Als Führungselemente werden in der Regel Führungsrollen benutzt. Es sind aber auch Gleitelemente möglich.

Ein erfindungsgemässer Laufwagen hat mindestens ein, vorzugsweise aber zwei Fahrgestelle. Diese sind so konstruiert, dass bei einer Richtungsänderung die Dreh- bzw. Schwenkachse des Fahrgestells durch die Teilungslinie der Verzahnung verläuft. Die Schwenkachse geht also durch den Kraftangriffspunkt und ist parallel zu einer Rotationsachse des Antriebszahnrades. (Hat der Laufwagen nur ein einziges Fahrgestell, dann sollte der Schwerpunkt des Laufwagens auf der genannten Schwenkachse liegen.) Dadurch wird ereicht, dass die Antriebskraft (Beschleunigungs- bzw. Bremskraft) kein Reaktions-Drehmoment auf den Laufwagen (bzw. dessen Fahrgestell) erzeugt.

Gemäss einer besonders bevorzugten Ausführungsform hat das Fahrgestell eine Dreipunktführung. Das heisst, die seitliche Führung bzw. Steuerung der Richtung wird im Prinzip durch drei Rollen übernommen. Auf der einen Führungsfläche laufen zwei, auf der anderen nur eine Rolle. Die drei Punkte der Seitenführung bilden ein gleichschenkliges Dreieck mit einem Öffnungswinkel von z.B. 30° bis 40°.

Vorteilhafterweise sind zwei der drei Rollen gefedert. Es handelt sich um diejenige, welche auf derselben Seite angeordnet sind und infolgedessen auf derselben Führungsfläche laufen. Es können auch mehr als drei Führungsrollen vorgesehen sein (wobei die Anzahl der Federungen entsprechend anzupassen ist). Werden nur zwei Führungsrollen symmetrisch zur Schwenkachse des Fahrgestells vorgesehen, kann die Stabilisierung zum Problem werden (Vibrationen, Schlingerbewegungen).

Die bevorzugte Ausführung der Dreipunktführung erlaubt für beliebige Kurvenradien einen geometrisch exakten Zahneingriff.

Vorzugsweise wird das Gewicht des Wagens durch separate Stützrollen getragen. Diese brauchen nicht gefedert zu sein. Die Schiene hat z.B. einen im wesentlichen flachen rechteckigen Querschnitt, dessen aussenliegende Schmalseiten die Führungsflächen und dessen oben und unten liegende Flächen im Randbereich die Laufflächen für die Stützrollen bilden. Je nachdem, ob die Laufwagen auf der Schiene stehend oder an ihr hängend sind, ist die Zahnstange auf der oberen bzw. unteren Breitseite der Schiene ausgebildet.

Die Führungsschiene und die Zahnstange müssen mit hoher Präzision hergestellt werden. Die beiden Teile können einzeln gefertigt und dann miteinander verbunden (verschraubt, verschweisst) werden. Damit die Geometrie der Verzahnung in den Kurven richtig ist, können zwei identische gerade Zahnstangen mit den Verzahnungen ineinander gelegt und dann gemeinsam in den gewünschten Radius gebogen werden. Es ist aber auch möglich, dass Führungsschiene und Zahnstange direkt aus einem einzigen Werkstück gefräst werden. Die Führungsschiene ist mit Vorteil an einem Träger befestigt, welcher die erforderliche statische Belastbarkeit aufweist, so dass der präzisionsgefertigte Anteil des Schienensystems bezüglich Abmessung und Gewicht minimal gehalten werden kann. Der Träger kann ein gewöhnlicher Doppel-T-Träger ohne besondere Präzisionskriterien sein. Die Schiene ist vorzugsweise im wesentlichen auf ganzer Länge (z.B. durch regelmässig beabstandete Befestigungselemente) am Träger befestigt, so dass auch ihre Eigenstabilität gewährleistet ist. Schliesslich kann am Träger auch eine Stromschiene befestigt werden.

Das erfindungsgemässe Führungssystem kann modular ausgebildet sein. Das heisst, es können unterschiedliche Schienenstücke (gerade, linksgekrümmte, rechtsgekrümmte) bereitgestellt werden, welche vom Anwender entsprechend seinen Bedürfnissen zu einem individuellen Transportsystem zusammengestellt werden können. In Kombination mit Weichen, Kreuzungen oder auch Liftstationen ergibt sich ein breites Spektrum von Möglichkeiten.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: Eine schematische perspektivische Darstellung der Geometrie der erfindungsgemässen Schiene;
- Fig. 2: eine schematische Darstellung der Führung eines Fahrgestells auf einer gekrümmten Schiene in der Draufsicht;
- Fig. 3: eine schematische Darstellung der in Fig. 2 gezeigten Anordung im Querschnitt.

Grundsätzlich sind in den Figuren gleiche Teile mit gleichen Bezugszeichen versehen.

### Wege zur Ausführung der Erfindung

Fig. 1 zeigt schematisch das Prinzip der Erfindung. Eine Schiene 1 ist beispielsweise am Fuss eines Doppel-T-Trägers 10 angebracht. Die Schiene 1 hat die Form einer Platte bzw. eines streifen- bzw. bandförmigen flachen Elementes und besteht aus einem hochwertigen Stahl. Die Schmalseiten 2.1, 2.2 dienen als seitliche Führungsflächen, die unteren und oberen Randflächen 3.1, 3.3 bzw. 3.2, 3.4 als Laufflächen.

An der unteren Seite der Schiene 1 ist im Bereich zwischen den Randflächen 3.1 und 3.3 eine Zahnstange 4 angebracht. Deren Verzahnung 5 ist gemäss einer bevorzugten Ausführungsform derart angeordnet, dass ihre Teilungslinie 6 genau in der Mitte der Schiene 1 verläuft.

Im einzelnen ist folgendes zu beachten: Im Querschnitt bezüglich der Längsrichtung der Schiene 1 betrachtet liegt die Teilungslinie 6 (bzw. deren Durchstosspunkt durch die Querschnittsebene) auf der Mittelsenkrechten 7 der (im vorliegenden Beispiel) spiegelsymmetrisch ausgebildeten Schiene 1. Mit anderen Worten: Geht man davon aus, dass die beiden Schmalseiten 2.1, 2.2 zwei parallele Ebenen definieren, und definiert man genau in der Mitte zwischen diesen beiden gedachten Ebenen eine dritte Ebene, dann befindet sich die Teilungslinie 6 der Verzahnung 5 in dieser dritten Ebene.

Die Rotationsachse des Antriebszahnrades steht parallel zur Mittelsenkrechten 7 (also in Fig. 1 vertikal und nicht horizontal). Entsprechend zeigt die Verzahnung 5 in horizontaler Richtung.

Die geometrische Orientierung lässt sich auch wie folgt umschreiben: Der Verzahnung 5 kann eine Fusslinie 9 und eine Kopflinie 8 zugeordnet werden. (Ist die Zahnstange 4 gekrümmt; kann anstatt von einer Fusslinie 9 von einem Fusskreis, anstatt von einer Kopflinie 8 von einem Kopfkreis und anstatt von einer Teilungslinie 6 von einem Teilungskreis oder auch Wälzkreis gesprochen werden.) Die Fusslinie 9 und die Kopflinie 8 liegen quasi auf zwei verschiedenen Seiten der Mittelsenkrechten 7. Grundsätzlich kommt es nicht darauf an, ob z.B. die Fusslinie 9 links bezüglich der Mittelsenkrechten 7 (d.h. auf der der Schmalseite 2.1 zugewandten Seite) oder rechts angeordnet ist, d.h. ob die Verzahnung nach links oder nach rechts zeigt.

Fig. 2 und 3 zeigen, wie ein Fahrgestell 11 von der erfindungsgemässen Schiene 1 geführt wird. In der Darstellung der Fig. 2 wird die Schiene 1 von oben betrachtet. Der Laufwagen 21 befindet sich unterhalb der Schiene 1 und ist z.B. an zwei gleichen Fahrgestellen gelenkig aufgehängt. Fig. 3 zeigt dieselbe Konstruktion im Querschnitt.

Im Sinn der besonders bevorzugten Ausführungsform der Erfindung sind drei Führungsrollen 15.1 bis 15.3 für die seitliche Führung vorgesehen. Die Führungsrollen 15.1 und 15.2 sind an einer ersten Seitenwand 16 des Fahrgestells 11 gelagert. Zwei Federungen 18.1, 18.2 drücken die beiden Führungsrollen 15.1 und 15.2 an die Schmalseite 2.2. Die dritte Führungsrolle 15.3 ist an einer gegenüberliegenden Seitenwand 17 des Fahrgestells 11 ungefedert gelagert.

Der Abstand der beiden Seitenwände 16, 17 ist etwas grösser als die Breite der Schiene 1, so dass das Fahrgestell die Schiene 1 u-förmig umgreifen kann. Ferner sind im vorliegenden Beispiel die Seitenwände 16, 17 zu den Schmalseiten 2.1, 2.2 der Schiene 1 hin konvex gekrümmt. Entsprechend den im System vorhandenen kleinsten Krümmungsradien der Schiene laufen sie also vom Zentrum des Fahrgestells gegen aussen leicht auseinander.

Die Drehachsen der drei Führungsrollen 15.1 bis 15.3 bilden die Ecken eines gleichschenkligen Dreiecks. (Die beiden gleichen Schenkel des Dreiecks werden durch die Verbindungslinien der Achsen der Führungsrollen 15.1 und 15.3 einerseits und 15.2 und 15.3 andererseits gebildet.) Der Öffnungswinkel des Dreiecks liegt vorzugsweise im Bereich zwischen 30° und 40°.

Ist der Öffnungswinkel zu klein, leidet die Stabilität der Führung. Das heisst, es kann zu Pendel- bzw. Schlingerbewegungen um eine vertikal Achse kommen. Ist der genannte Winkel dagegen zu gross, müssen die gefederten Führungsrollen 15.1 und 15.2 unnötig grosse Federwege aufweisen (dies insbesondere dann, wenn relativ enge Kurven gefahren werden sollen bzw. wenn stark unterschiedliche Krümmungsradien vorhanden sind).

Eine der beiden Führungsrollen 15.1 und 15.2 ist stets vorlaufend und eine nachlaufend. Beispielsweise beim Übergang von einer geraden Strecke in eine gekrümmte sorgen die Federungen 18.1, 18.2 für ein sanftes Einleiten der Richtungsänderung bzw. Fahrgestell-Schwenkbewegung.

Der Auflagepunkt 24 der Führungsrolle 15.3 auf der Schmalseite 2.1 ist bezüglich des Fahrgestells 11 eindeutig festgelegt, weil die genannte Führungsrolle 15.3 weder federnd gelagert noch selbst elastisch ist. Der Abstand zwischen Zahnrad 13 und Führungsrolle 15.3 ist konstant. Gemäss der Erfindung ist die durch Kraftangriffspunkt 14 und Auflagepunkt 24 definierte Richtung stets senkrecht zur momentanen Fahrtrichtung. Letztere ist durch die Tangente an die Teilungslinie im Kraftangriffspunkt 14 definiert.

Ein wichtiger Aspekt der Erfindung liegt darin, dass die (in der Fig. 2 senkrecht zur Zeichenebene stehende) Schwenkachse (vgl. Bezugszeichen 22 in Fig. 3) des Fahrgestells 11 genau durch den Kraftangriffspunkt 14 der Teilungslinie 6 der Verzahnung 5 verläuft. Dies unabhängig davon, ob die Schiene 1 gerade oder (mit irgendeinem Radius nach links oder rechts) gekrümmt ist.

Ein Laufwagen 21 hat typischerweise zwei Fahrgestelle. Eines verfügt über einen elektrischen Antrieb 12, dessen Zahnrad 13 in die Verzahnung 5 der Zahnstange 4 eingreift. Die Teilungslinie 6 hat entlang der Schiene 1 einen konstanten Abstand von der Schmalseite 2.1, welche die Führungsrolle 15.3 führt. Die Zahnstange 4 befindet sich zwischen dem Zahnrad 13 und der starren Führungsrolle 15.3.

Die Position des Laufwagens 21 kann mit einem numerisch gesteuerten Motor genau kontrolliert werden. Strom und Steuersignale können mit einem Stromabnehmer von einer z.B. am Träger 10 angebrachten Stromschiene 23 abgegriffen werden (vgl. Fig. 3).

Dadurch dass die Schwenkachse 22 durch den Kraftangriffspunkt (Kontaktpunkt zwischen der Verzahnung 5 und dem Zahnrad 13 bzw. Berührungspunkt der Teilungslinie 6 mit dem Wälzkreis bzw. Teilungskreis 20 des Zahnrades 13) verläuft, wird beim Anfahren oder Abbremsen kein Drehmoment auf das Fahrgestell ausgeübt. Die weiter oben erwähnten unerwünschten Pendel- bzw. Schlingerbewegungen können also nicht angeregt werden. Ferner wird ein geometrisch genauer Zahneingriff gewährleistet.

Zusätzlich zu den drei Führungsrollen 15.1 bis 15.3 sind an jeder Seitenwand 16 bzw. 17 vier Laufrollen vorgesehen. In Fig. 2 sind die vier auf der oberen Seite d.h. auf den Randflächen 3.2 und 3.4 laufenden Laufrollen 19.1 bis 19.4 eingezeichnet. Die Laufrollenpaare 19.1/19.2 bzw. 19.3/19.4 sind in einem kleinen gegenseitigen Abstand montiert. (Die beiden Laufrollen 19.1 und 19.2 finden im vorliegenden Beispiel Platz im durch die Führungsrollen 15.1, 15.2 begrenzten Längenabschnitt.) Die Achse der Führungsrolle 15.3 befindet sich in der Mitte zwischen den Laufrollen 19.3 und 19.4.

Symmetrisch zu den vier oberen Laufrollen 19.1 bis 19.4 sind weitere vier Laufrollen an der unteren Seite vorgesehen (in Fig. 3 sind nur zwei dieser weiteren vier Laufrollen dargestellt, vgl. Bezugszeichen 19.5 und 19.6). Das Fahrgestell 11 kann aufgrund dieser Rollenanordnung nicht kippen.

Die beschriebene Ausführungsform kann im Rahmen der Erfindung wie sie in den Ansprüchen definiert ist, in vielfältiger Weise abgewandelt werden. Die Fahrgestelle können statt hängend auch stehend angeordnet werden. Die Schiene kann auch geneigt sein.

Zwischen den Führungsrollen und den Laufrollen bzw. Stützrollen muss nicht zwingend eine funktionelle Trennung sein. Das heisst, es kann auch eine Konstruktion gewählt werden, bei welcher bestimmte Rollen sowohl zur Führung des Wagens als auch zur Stützung des Gewichts dienen. Die Schiene kann beispielsweise an den seitlichen Rändern symmetrisch abgeschrägt sein. Denkbar ist sogar, dass der Querschnitt der Schiene nicht symmetrisch ist.

Die Schiene verläuft in der Regel in einer Ebene. Das heisst, die Krümmungsradien liegen in der durch die Streifenform der Schiene definierten Ebene. Es ist aber nicht ausgeschlossen, dass die Richtung der Schiene durch langsame Änderung über eine grosse Strecke aus dieser Ebene herausgeführt wird ("flache Rampe").

Selbstverständlich ist es nicht zwingend, dass die Schiene durch einen Doppel-T-Träger oder dergleichen gestützt ist. Sie kann durchaus auch selbsttragend sein.

Je nach Anwendung können die Führungsrollen hart oder elastisch sein. Unter Umständen kann ein elastischer Reifen eine federnde Lagerung erübrigen (z.B. wenn die Krümmungsradien der Schiene sehr gross sind).

Zusammenfassend ist festzustellen, dass durch die Erfindung ein Führungssystem geschaffen worden ist, welches bei beliebiger Linienführung eine genaue Positionierung mit relativ geringem steuerungstechnischem Aufwand ermöglicht. Zudem ist die Erfindung vielseitig anwendbar, sei es bei einer grösseren Maschine mit computergesteuerter Werkstückbearbeitung oder als Transportsystem in Fabrikationsanlagen oder sogar in Vergnügungsparks.

## Patentansprüche

1. Laufwagen (21) für ein Führungssystem mit einer mit Führungsflächen und mit einer Verzahnung (5) versehenen Schiene (1),
a) welcher ein Antriebszahnrad (13) aufweist, das in einem Kraftangriffspunkt (14) in die Verzahnung (5) der Schiene (1) eingreifen kann, und
b) welcher weiter Führungselemente (15.1, 15.2) aufweist, die in entsprechenden Auflagepunkten (24) auf den seitlich angeordneten Führungsflächen (2.1, 2.2) der Schiene (1) führbar sind,
c) wobei das Antriebszahnrad (13) und mindestens ein erstes der Führungselemente (15.1, 15.2) in konstantem Abstand zueinander sind und
d) so angeordnet sind, dass eine durch den Kraftangriffspunkt (14) einerseits und den Auflagepunkt (24) des genannten ersten Führungselementes (15.1, 15.2) auf der ersten Führungsfläche andererseits definierte Gerade stets senkrecht zur momentanen Fahrtrichtung ist,
**dadurch gekennzeichnet, dass**
e) der Laufwagen mindestens ein Fahrgestell (11) aufweist, dessen parallel zu einer Rotationsachse des Antriebszahnrades (13) verlaufende Schwenkachse (22) durch den Kraftangriffspunkt (14) des Antriebszahnrades (13) verläuft.

2. Laufwagen nach Anspruch 1, **dadurch gekennzeichnet, dass** die Schwenkachse (14) des Fahrgestells (11) durch den Schwerpunkt des Laufwagens (21) bzw. des Fahrgestells (11) und den Kraftangriffspunkt verläuft.

3. Laufwagen nach einem der Ansprüche 1 oder 2, **dadurch gekennzeichnet, dass** die Führungselemente (15.1 bis 15.3) eine Dreipunktführung bilden.

4. Laufwagen nach Anspruch 3, **dadurch gekennzeichnet, dass** zwei auf derselben Führungsfläche führbare Führungselemente (15.1, 15.2) federnd gelagert sind.

5. Laufwagen nach einem der Ansprüche 1 bis 4, **dadurch gekennzeichnet, dass** das genannte erste Führungselement (15.3) ungefedert ist, um einen konstanten Abstand zum Antriebszahnrad (13) zu haben.

6. Laufwagen nach einem der Ansprüche 1 bis 5, **dadurch gekennzeichnet, dass** Laufrollen (19.1 bis 19.4) vorgesehen sind, die an der Schiene (1) von oben und von unten angreifen können.

7. Führungssystem, umfassend einen Laufwagen (21) gemäss Anspruch 1 sowie eine mit seitlichen Führungsflächen (2.1, 2.2) versehene Schiene (1),
a) wobei eine zur Verzahnung (5) gehörende Teilungslinie (6) einen vordefinierten konstanten Abstand zu mindestens einer ersten der seitlichen Führungsflächen (2.1, 2.2) hat,
b) wobei die Verzahnung (5) bezogen auf die Führungsflächen (2.1, 2.2) seitlich nach links oder nach rechts zeigt, und
c) wobei die Teilungslinie (6) der Verzahnung (5) im Bereich zwischen den Führungsflächen (2.1, 2.2) angeordnet ist.

8. Führungssystem nach Anspruch 7, **dadurch gekennzeichnet, dass** die Teilungslinie (6) der Verzahnung in der Mitte der Schiene (1) angeordnet ist.

9. Führungssystem nach Anspruch 7 oder 8, **dadurch gekennzeichnet, dass** die Verzahnung (5) durch eine Zahnstange (4) gebildet ist.

10. Führungssystem nach einem der Ansprüche 7 bis 9, **dadurch gekennzeichnet, dass** der Laufwagen mindestens ein Fahrgestell (11) aufweist, dessen Schwenkachse (14) durch den Schwerpunkt des Laufwagens (21) bzw. des Fahrgestells (11) und den Kraftangriffspunkt verläuft.

11. Führungssystem nach einem der Ansprüche 7 bis 10, **dadurch gekennzeichnet, dass** die Führungselemente (15.1 bis 15.3) eine Dreipunktführung bilden.

12. Führungssystem nach Anspruch 11, **dadurch gekennzeichnet, dass** zwei auf derselben Führungsfläche geführte Führungselemente (15.1, 15.2) federnd gelagert sind.

13. Führungssystem nach einem der Ansprüche 7 bis 12, **dadurch gekennzeichnet, dass** Laufrollen (19.1 bis 19.4) vorgesehen sind, welche an der Schiene (1) von oben und von unten angreifen.

14. Führungssystem nach einem der Ansprüche 7 bis 13, **dadurch gekennzeichnet, dass** die Schiene (1) im Wesentlichen streifenförmig ausgebildet und an einem Träger (10) befestigt ist, welcher die Stabilität bzw. Tragfähigkeit gewährleistet.

15. Führungssystem nach einem der Ansprüche 7 bis 14, **dadurch gekennzeichnet, dass** die Schiene (1) sowohl gerade als auch links- und rechtsgekrümmte Abschnitte aufweist.

16. Schiene (1) für ein Führungssystem nach Anspruch 7, welche zwei seitliche Führungsflächen (2.1, 2.2) und eine Verzahnung (5) hat, wobei die Verzahnung (5) einen vordefinierten konstanten Abstand zu mindestens einer der seitlichen Führungsflächen (2.1, 2.2) hat und wobei die Verzahnung (5) bezogen auf die genannten Führungsflächen (2.1, 2.2) seitlich nach links oder nach rechts zeigt, **dadurch gekennzeichnet, dass** eine der Verzahnung (5) zugeordnete Teilungslinie (6) durch eine Mittelsenkrechte (7) des Querschnitts der Schiene (1) verläuft.

17. Schiene nach Anspruch 16, **dadurch gekennzeichnet, dass** sie im Wesentlichen streifenförmig ausgebildet ist und an einem Träger (10) befestigt ist, welcher die Stabilität bzw. Tragfähigkeit gewährleistet.

18. Schiene nach einem der Ansprüche 16 oder 17, **dadurch gekennzeichnet, dass** sie sowohl gerade als auch seitlich links- und rechtsgekrümmte Abschnitte aufweist.

## Claims

1. Carriage (21) for a guiding system with a rail (1) provided with guide surfaces and with a toothing (5),
a) which has a drive gear (13) which can engage in a point of application of force (14) in the toothing (5) of the rail (1), and
b) which further has guide elements (15.1, 15.2) which can be guided in corresponding points of support on the laterally disposed guide surfaces (2.1, 2.2) of the rail (1),
c) wherein the drive gear (13) and at least a first one of the guide elements (15.1, 15.2) are at a constant spacing relative to one another and
d) are so disposed that a straight line defined by the point of application of force on the one hand and the point of support (24) of the said first guide element (15.1, 15.2) on the first guide surface on the other hand is always perpendicular to the current direction of travel,
**characterised in that**
e) the carriage has at least one chassis (11) of which the swivel axis (22) extending parallel to an axis of rotation of the drive gear (13) extends through the point of application of force (14) of the drive gear (13).

2. Carriage as claimed in Claim 1, **characterised in that** the swivel axis (14) of the chassis (11) extends through the centre of gravity of the carriage (21) or of the chassis (11) and the point of application of force.

3. Carriage as claimed in one of Claims 1 or 2, **characterised in that** the guide elements (15.1 to 15.3) form a three-point guide.

4. Carriage as claimed in Claim 3, **characterised in that** two guide elements (15.1, 15.2) which can be guided on the same guide surface are spring-mounted.

5. Carriage as claimed in one of Claims 1 to 4, **characterised in that** the said first guide element (15.3) is unsprung in order to be at a constant spacing relative to the drive gear (13).

6. Carriage as claimed in one of Claims 1 to 5, **characterised in that** tread rollers (19.1 to 19.4) are provided which can engage on the rail (1) from above and below.

7. Guiding system, comprising a carriage (21) as claimed in Claim 1 as well as a rail (1) provided with lateral guide surfaces (2.1, 2.2).
a) wherein a dividing line (6) belonging to the toothing (5) has a pre-defined constant spacing relative to at least a first of the lateral guide surfaces (2.1, 2.2),
b) wherein the toothing (5) is directed laterally towards the left or towards the right with respect to the guide surfaces (2.1, 2.1), and
c) wherein the dividing line (6) of the toothing (5) is disposed in the region between the guide surfaces (2.1, 2.2).

8. Guiding system as claimed in Claim 7, **characterised in that** the dividing line (6) of the toothing is disposed in the middle of the rail (1).

9. Guiding system as claimed in Claim 7 or 8, **characterised in that** the toothing (5) is formed by a rack (4).

10. Guiding system as claimed in one of Claims 7 to 9, **characterised in that** the carriage has at least one chassis (11) of which the swivel axis (14) extends through the centre of gravity of the carriage (21) or of the chassis (11) and the point of application of force.

11. Guiding system as claimed in one of Claims 7 to 10, **characterised in that** the guide elements (15.1 to 15.3) form a three-point guide.

12. Guiding system as claimed in Claim 11, **characterised in that** two guide elements (15.1, 15.2) which can be guided on the same guide surface are spring-mounted.

13. Guiding system as claimed in one of Claims 7 to 12, **characterised in that** tread rollers (19.1 to 19.4) are provided which can engage on the rail (1) from above and below.

14. Guiding system as claimed in one of Claims 7 to 13, **characterised in that** the rail (1) is basically constructed in strip form and is fixed on a carrier (10) which ensures the stability or carrying capacity.

15. Guiding system as claimed in one of Claims 7 to 14, **characterised in that** the rail (1) has not only straight sections but also sections which are curved to the left and right.

16. Rail (1) for a guiding system as claimed in Claim 7, which has two lateral guide surfaces (2.1, 2.2) and a toothing (5), wherein the toothing (5) has a pre-defined constant spacing relative to at least one of the lateral guide surfaces (2.1, 2.2) and wherein the toothing (5) is directed laterally towards the left or towards the right with respect to the said guide surfaces (2.1, 2.1), **characterised in that** a dividing line (6) associated with the toothing (5) extends through a midperpendicular (7) of the cross-section of the rail (1).

17. Rail as claimed in Claim 16, **characterised in that** it is basically constructed in strip form and is fixed on a carrier (10) which ensures the stability or carrying capacity.

18. Rail as claimed in one of Claims 16 or 17, **characterised in that** it has not only straight sections but also sections which are curved to the left and right.

## Revendications

1. Chariot (21) pour un système de guidage avec un rail (1) muni de surfaces de guidage et d'une denture (5),
a) qui comporte une roue dentée d'entraînement (13) qui peut s'engrener en un point d'application des forces (14) dans la denture (5) du rail (1), et
b) qui de plus comporte des éléments de guidage (15.1,15.2) qui, dans des points d'appui correspondants (24), peuvent être guidés sur les surfaces de guidage (2.1,2.2) agencées latéralement sur le rail (1),
c) dans lequel la roue dentée d'entraînement (13) et au moins un premier des éléments de guidage (15.1,15.2) sont à une distance constante entre eux et
d) sont disposés de telle sorte qu'une droite définie par le point d'application des forces d'une part et par le point d'appui (24) dudit premier élément de guidage (15.1,15.2) sur la première surface de guidage d'autre part, est toujours perpendiculaire à la direction de marche du moment,
**caractérisé en ce que**,
e) le chariot présente au moins un châssis (11) dont l'axe de pivotement (22) s'étendant parallèlement à un axe de rotation de la roue dentée d'entraînement (13) passe par le point d'application des forces (14) de la roue dentée d'entraînement (13).

2. Chariot selon la revendication 1, **caractérisé en ce que** l'axe de pivotement (14) du châssis (11) passe par le centre de gravité du chariot (21) ou du châssis (11) et le point d'application des forces.

3. Chariot selon l'une des revendications 1 ou 2, **caractérisé en ce que** les éléments de guidage (15.1 à 15.3) forment un guidage en trois points.

4. Chariot selon la revendication 3, **caractérisé en ce que** deux éléments de guidage (15.1, 15.2) pouvant être guidés sur la même surface de guidage sont montés sur ressorts.

5. Chariot selon l'une des revendications 1 à 4, **caractérisé en ce que** ledit premier élément de guidage (15.3) n'est pas monté sur ressorts afin de conserver une distance constante par rapport à la roue dentée d'entraînement (13).

6. Chariot selon l'une des revendications 1 à 5, **caractérisé en ce que** sont prévus des galets de roulement (19.1 à 19.4) qui peuvent venir s'appliquer sur le rail (1) par le haut et par le bas.

7. Système de guidage comprenant un chariot (21) selon la revendication 1 ainsi qu'un rail (1) muni de surfaces de guidage latérales (2.1,2.2),
a) dans lequel une ligne de division (6) faisant partie de la denture (5) présente une distance constante prédéfinie par rapport à au moins une première des surfaces de guidage latérales (2.1,2.2),
b) dans lequel la denture (5) rapportée aux surfaces de guidage (2.1,2.2) se présente latéralement vers la gauche et vers la droite, et
c) dans lequel la ligne de division (6) de la denture (5) est disposée dans la région entre les surfaces de guidage (2.1,2.2).

8. Système de guidage selon la revendication 7, **caractérisé en ce que** la ligne de division (6) de la denture est disposée au centre du rail (1).

9. Système de guidage selon la revendication 7 ou 8, **caractérisé en ce que** la denture (5) est formée par une crémaillère (4).

10. Système de guidage selon l'une des revendications 7 à 9, **caractérisé en ce que** le chariot comporte au moins un châssis (11) dont l'axe de pivotement (14) passe par le centre de gravité du chariot (21) ou du châssis (11) et par le point d'application des forces.

11. Système de guidage selon l'une des revendications 7 à 10, **caractérisé en ce que** les éléments de guidage (15.1 à 15.3) forment un guidage en trois points.

12. Système de guidage selon la revendication 11, **caractérisé en ce que** deux éléments de guidage (15.1, 15.2) guidés sur la même surface de guidage sont montés sur ressorts.

13. Système de guidage selon l'une des revendications 7 à 12, **caractérisé en ce que** sont prévus des galets de roulement (19.1 à 19.4) qui viennent s'appliquer sur le rail par le haut et par le bas.

14. Système de guidage selon l'une des revendications 7 à 13, **caractérisé en ce que** le rail (1) est conçu essentiellement sous la forme d'un ruban et fixé sur une poutre (10) qui garantit la stabilité ou la portance.

15. Système de guidage selon l'une des revendications 7 à 14, **caractérisé en ce que** le rail (1) présente des tronçons droits ainsi que des tronçons courbés vers la gauche et vers la droite.

16. Rail (1) pour un système de guidage selon la revendication 7, qui possède deux surfaces de guidage latérales (2.1,2.2) et une denture (5) , dans lequel la denture (5) présente une distance constante prédéfinie par rapport à au moins l'une des surfaces de guidage latérales (2.1,2.2) et dans lequel la denture (5) rapportée aux dites surfaces de guidage (2.1,2.2) est dirigée latéralement vers la gauche et vers la droite, **caractérisé en ce qu'**une ligne de division (6) affectée à la denture (5) passe par une médiatrice (7) de la section transversale du rail (1).

17. Rail selon la revendication 16, **caractérisé en ce qu'**il est essentiellement conçu sous la forme d'un ruban et fixé sur une poutre (10) qui garantit la stabilité ou la portance.

18. Rail selon l'une des revendications 16 ou 17, **caractérisé en ce qu'**il présente aussi bien des tronçons droits que des tronçons courbés latéralement vers la gauche et vers la droite.
